# EUROPÄISCHE PATENTSCHRIFT

(11) **EP 0 312 853 B1**
(45) Veröffentlichungstag und Bekanntmachung des Hinweises auf die Patenterteilung: **29.04.1992**
(21) Anmeldenummer: 88116598.9
(22) Anmeldetag: 07.10.1988
(51) Int. Cl.: F25D 21/14

(54) **Kühlgerät, insbesondere für einen Schaltschrank**
Refrigerating appliance, particularly for a switch cabinet
Appareil frigorifique, notamment pour une armoire de distribution

(30) Priorität: 21.10.1987 DE 3735551
(43) Veröffentlichungstag der Anmeldung: 26.04.1989
(73) Patentinhaber: Rittal-Werk Rudolf Loh GmbH & Co. KG, 35745 Herborn (DE)
(72) Erfinder: Immel, Manfred, D-6349 Mittenaar (DE)
(74) Vertreter: Vogel, Georg

(56) Entgegenhaltungen:
- DE-A- 3 423 240
- US-A- 2 232 459
- US-A- 2 234 753
- US-A- 2 470 547
- US-A- 3 797 269

## Beschreibung

Die Erfindung betrifft eine Vorrichtung zum Entfernen von Tauwasser aus einem kompressorbetriebenen Kühlgerät, das einen Verdampfer sowie eine unter diesem Verdampfer angebrachte Kondensatauffangwanne aufweist, die das im Abtaubetrieb vom Verdampfer her anfallende Tauwasser zu einer Verdunstungswanne weiterleitet, welche unterhalb der Kondensatauffangwanne neben einer Auslaßöffnung in einer Wand des Kühlgerätes an dessen Bodenplatte angebracht ist, wobei ein auf der dieser Auslaßöffnung gegenüberliegenden Seite der Verdunstungswanne angebrachtes Gebläse im Abtaubetrieb einen Warmluftstrom über die Oberfläche des in der Verdunstungswanne gesammelten Tauwassers in Richtung der Auslaßöffnung bläst.

Eine Vorrichtung dieser Art ist durch die GB-PS 14 60 450 bekannt. Bei dieser bekannten Vorrichtung wird jedoch das Tauwasser nicht in Form von Flüssigkeitströpfchen mittels des Gebläses seitlich aus der Verdunstungswanne herausgeblasen und aus dem Kühlgerät abgeführt.

Aus dem DE-GM 81 23 465 ist ein Kühlgerät für einen Schaltschrank bekannt, mit dem eine gewünschte Luftfeuchtigkeit in diesem Schaltschrank aufrechterhalten wird. Mit diesem bekannten Kühlgerät wird aber kein Tauwasser rasch und zuverlässig aus dem Kühlgerät oder dem Schaltschrank abgeführt.

Es ist Aufgabe der Erfindung, eine Vorrichtung der eingangs erwähnten Art dahingehend zu verbessern, daß auch größere Mengen an anfallendem Tauwasser rasch und zuverlässig aus dem Kühlgerät abgeführt werden können.

Diese Aufgabe wird nach der Erfindung dadurch gelöst, daß das Gebläse mit einem Ausblasstutzen versehen ist, daß die Verdunstungswanne in die Unterseite eines geschlossenen, mit dem Ausblasstutzen des Gebläses sowie mit der Auslaßöffnung dicht verbundenen Luftkanals als wannenförmige Ausbuchtung integriert ist, und daß das Gebläse dem Warmluftstrom eine Geschwindigkeit verleiht, die ausreicht, Flüssigkeitströpfchen von der Oberfläche des in der Verdunstungswanne angesammelten Tauwassers mitzureißen.

Über das in die Kondensatauffangwanne geleitete Tauwasser wird der vom Gebläse abgegebene Warmluftstrom geleitet. Da dieser eine hohe Geschwindigkeit aufweist, wird das gesammelte Tauwasser darüber nicht nur aufgewärmt, sondern es entstehen Luftwirbel über der Kondensatauffangwanne, die das Tauwasser in Wallung bringen. Aus der dabei aufgewirbelten Flüssigkeit werden Flüssigkeitströpfchen mitgerissen und mit dem Warmluftstrom vermischt über die Auslaßöffnung des Kühlgerätes nach außen abgeführt. Das Zusammenwirken der Erwärmung und der Verwirbelung des Tauwassers ergibt eine Vorrichtung, die selbst große Mengen an anfallendem Tauwasser sicher aus dem Kühlgerät abführen kann.

Die Zuleitung des Tauwassers zur Verdunstungswanne ist nach einer Ausgestaltung dadurch erreicht, daß die Kondensatauffangwanne einen Ablaufstutzen und der Luftkanal ein Zulaufrohr aufweist, welches quer durch den Innenraum des Luftkanals von dessen Oberseite zu der an der Unterseite des Luftkanals angebachten Verdunstungswanne verläuft, welches mit dem Ablaufstutzen der Kondensatauffangwanne durch einen flexiblen Schlauch verbunden ist und das in der Kondensatauffangwanne anfallende Tauwasser in die Verdunstungswanne ableitet.

Der Teileaufwand läßt sich dadurch reduzieren, daß der Luftkanal und das Zulaufrohr als einstückiges Kunststoffteil ausgeführt sind, welches über ein Anschlußteil mit dem Ausblasstutzen des Gebläses verbindbar ist.

Damit bei der Abschaltung des Gebläses die im Luftkanal befindlichen und sich absetzenden Flüssigkeitströpfchen wieder in die Verdunstungswanne zurückfließen können, sieht eine Weiterbildung vor, daß der Ausblasstutzen des Gebläses sowie die Auslaßöffnung und der Luftkanal einen runden Querschnitt aufweisen, und daß der Luftkanal zur Auslaßöffnung hin leicht ansteigt, derart, daß Tauwasser zwischen der Auslaßöffnung und der Verdunstungswanne nach dem Abschalten des Gebläses in die Verdunstungswanne zurückfließen kann.

Die Erfindung wird anhand eines in der Zeichnung dargestellten Ausführungsbeispiels näher erläutert.

Da die Wirkungsweise eines aus Verdampfer, Gebläse, Verflüssiger und Verdichter bestehenden Kühlgerätes bekannt ist, sind nur die Teile des Kühlgerätes dargestellt, die für die Abführung des Tauwassers und damit für die vorliegende Erfindung von Bedeutung sind.

In dem Kühlgerät 10 ist unterhalb des Verdampfers 11 die Kondensatauffangwanne 12 angeordnet. Da es sich in der Regel um ein kompressorbetriebenes Kühlgerät handelt, tritt am Verdampfer 11 eine Kondensatabscheidung auf. Dem Verdampfer 11 wird die Warmluft 27 zugeführt, die nach dem Passieren des Verdampfers 11 durch die Gehäuseöffnung 13 als Kaltluft 28 abgegeben wird.

Das Gebläse 16 gibt über den Ausblasstutzen 17 einen Warmluftstrom 29 mit sehr hoher Geschwindigkeit ab. Der Ausblasstutzen 17 des Gebläses 16 ist mit der Anschlußaufnahme 20 des Luftkanals 19 verbunden, der den Warmluftstrom 29 der Auslaßöffnung 25 des Kühlgerätes 10 zuführt. Hat der Ausblasstutzen 17 runden Querschnitt, dann ist auch der Querschnitt des Luftkanals 19 und der Anschlußaufnahme 20 rund. Die untere Seitenwand des Luftkanals 19 ist als Verdunstungswanne 18 ausgebaucht, so daß der Warmluftstrom 29 über die offene Oberseite der Verdunstungswanne 18 streicht. In der oberen Seitenwand des Luftkanals 19 ist das vertikal verlaufende Zulaufrohr 21 angeformt, das mit dem unteren Ende in die Verdunstungswanne 18 ragt. Das Zulaufrohr 21 durchquert den runden Luftkanal 19 vorzugsweise von oben nach unten und ragt an der Oberseite des Luftkanals 19 als Anschlußstutzen heraus. Die Kondensatauffangwanne 12 des Verdampfers 11 hat an der tiefsten Stelle den Auslaufstutzen 14, auf den die als Schlauchabschnitt ausgebildete Abflußleitung 15 aufgesteckt ist. Das untere Ende des Schlauchabschnittes ist mit dem Anschlußstutzen des Zulaufrohres 21 verbunden.

Das vom Verdampfer 11 in die Kondensatauffangwanne 12 abgeschiedene Tauwasser fließt über den Ablaufstutzen 14, die Abflußleitung 15 und das Zulaufrohr 21 direkt in die Verdunstungswanne 18, die ein ausreichend großes Fassungsvermögen hat. Der bei eingeschaltetem Gebläse 16 über den Ausblasstutzen 17 abgegebene Warmluftstrom 29 wird mit hoher Geschwindigkeit über das in der Verdunstungswanne 18 gesammelte Tauwasser geleitet. Das Tauwasser wird dabei nicht nur erwärmt, es bilden sich an der Oberfläche Luftwirbel 30, die Flüssigkeitströpfchen des Tauwassers mitreißen. Der über die Auslaßöffnung 25 mit Flüssigkeitströpfchen beladene Austrittsstrom 31 kann dabei über die Kanaladapter 22 zu einer Austrittsöffnung 25′ in einem Gehäuse 26 oder dgl. weitergeleitet werden, wobei die Klammerringe 23 die Kanaladapter 22 miteinander verbinden und der Dichtungsring 24 die Abdichtung zum Gehäuse 26 übernimmt.

Der Teile- und Montageaufwand wird dadurch klein gehalten, daß die Verdunstungswanne 18, der Luftkanal 19, die Anschlußaufnahme 20 und das Zulaufrohr 21 als einstückiges Kunststoffteil ausgebildet sind, das z.B. im Spritzgießverfahren hergestellt wird.

Der Luftkanal 19 und die Verdunstungswanne 18 können jedoch auch als getrennte Teile hergestellt und miteinander verbunden werden. Der Luftkanal 19 ist zur Auslaßöffnung 25 hin leicht ansteigend ausgelegt, damit Flüssigkeitströpfchen, die sich nach dem Abschalten des Gebläses 16 noch in dem Luftkanal 19 niederschlagen können, leicht zur Verdunstungswanne 18 zurückfließen können.

## Patentansprüche

1. Vorrichtung zum Entfernen von Tauwasser aus einem kompressorbetriebenen Kühlgerät, das einen Verdampfer (11) sowie eine unter diesem Verdampfer (11) angebrachte Kondensatauffangwanne (12) aufweist, die das im Abtaubetrieb vom Verdampfer (11) her anfallende Tauwasser zu einer Verdunstungswanne (18) weiterleitet, welche unterhalb der Kondensatauffangwanne (12) neben einer Auslaßöffnung (25) in einer Wand des Kühlgerätes an dessen Bodenplatte angebracht ist, wobei ein auf der dieser Auslaßöffnung (25) gegenüberliegenden Seite der Verdunstungswanne (18) angebrachtes Gebläse (16) im Abtaubetrieb eine Warmluftstrom (19) über die Oberfläche des in der Verdunstungswanne (18) gesammelten Tauwassers in Richtung der Auslaßöffnung (25) bläst,
dadurch gekennzeichnet,
daß das Gebläse (16) mit einem Ausblasstutzen (17) versehen ist,
daß die Verdunstungswanne (18) in die Unterseite eines geschlossenen, mit dem Ausblasstutzen (17) des Gebläses (16) sowie mit der Auslaßöffnung (25) dicht verbundenen Luftkanals (19) als wannenförmige Ausbuchtung integriert ist, und
daß das Gebläse (16) dem Warmluftstrom (29) eine Geschwindigkeit verleiht, die ausreicht, Flüssigkeitströpfchen von der Oberfläche des in der Verdunstungswanne (18) angesammelten Tauwassers mitzureißen.

2. Vorrichtung nach Anspruch 1,
dadurch gekennzeichnet,
daß die Kondensatauffangwanne (12) einen Ablaufstutzen (14) und der Luftkanal (19) ein Zulaufrohr (21) aufweist, welches quer durch den Innenraum des Luftkanals (19) von dessen Oberseite zu der an der Unterseite des Luftkanals (19) angebrachten Verdunstungswanne (18) verläuft, welches mit dem Ablaufstutzen (14) der Kondensatauffangwanne (12) durch einen flexiblen Schlauch (15) verbunden ist und das in der Kondensatauffangwanne (12) anfallende Tauwasser in die Verdunstungswanne (18) ableitet.

3. Vorrichtung nach Anspruch 2,
dadurch gekennzeichnet,
daß der Luftkanal (19) und das Zulaufrohr (21) als einstückiges Kunststoffteil ausgeführt sind, welches über ein Anschlußteil (20) mit dem Ausblasstutzen (17) des Gebläses (16) verbindbar ist.

4. Vorrichtung nach Anspruch 3,
dadurch gekennzeichnet,
daß der Ausblasstutzen (17) des Gebläses (16) sowie die Auslaßöffnung (25) und der Luftkanal (19) einen runden Querschnitt aufweisen, und
daß der Luftkanal (19) zur Auslaßöffnung (25) hin leicht ansteigt, derart, daß Tauwasser zwischen der Auslaßöffnung (25) und der Verdunstungswanne (18) nach dem Abschalten des Gebläses (16) in die Verdunstungswanne (18) zurückfließen kann.

## Claims

1. Appliance removing the condensation water from a compressurized refrigerating appliance comprising a vaporizer (11) as well as a drainage pan (12) located at the bottom of the said vaporizer (11), conducting the condensate generated by the vaporizer (11) during the dew cycle towards a condensate steaming pan (18), mounted on the bottom panel of the refrigerating appliance underneath of the drainage pan (12) and located next to an outlet (25) of a refrigerating appliance side panel whereby a fan (16) located at the side opposite to the said outlet (25) of the steaming pan (18) during the dew cycle blows a warm airflow (19) over the surface of the condensate collected within the steaming pan (18) in direction of the outlet (25),
characterized thereby
that the fan (16) is provided with an exhaust opening (17),
that the steaming pan (18) is an integral, pan-shaped part of the bottom of a closed airduct (19) tightly connected with the said exhaust opening (17) of the fan (16) as well as with the outlet (25), and
that the fan (16) accelerates the warm airflow (29) up to a velocity sufficient for dragging the liquid drops away from the condensate collected in the steaming pan (18).

2. Appliance according to claim 1,
characterized thereby,
that the drainage pan (12) is provided with a discharge (14) and the airduct (19) with an inlet tube (21), located transversely within the inner space of the airduct (19) from its top to the steaming pan (18) mounted on the bottom of the airduct (18) and being connected with the said discharge (14) of the drainage pan (12) by means of a hose (15) and discharging the condensate collected in the steaming pan (18).

3. Appliance according to claim 2,
characterized thereby,
that the airduct (19) and the inlet tube (21) is fabricated as undivided plastic part which can be connected with the exhaust opening (17) of the fan (16) by means of an adapter piece (20).

4. Applicance according to claim 3,
characterized thereby,
that the exhaust opening (17) of the fan (16) as well as the outlet (25) and the airduct (19) are of a round section, and
that the airduct (19) is lightly ascending towards the outlet (25) such that the condensate collected between the outlet (25) and the steaming pan (18) can flow back to the steaming pan (18) after the fan has (16) been switched off.

## Revendications

1. Dispositif pour éliminer l'eau de condensation d'un appareil frigorifique à compresseur, qui présente un évaporateur (11) ainsi qu'une cuve de collecte de condensat (12) située sous cet évaporateur, cuve de collecte de condensat qui transfère à une cuve d'évaporation (18) l'eau de condensation produite dans l'évaporateur (11) lors du dégivrage, cuve d'évaporation (18) qui est disposée au-dessous de la cuve de collecte de condensat (12) à côté d'une ouverture de sortie (25) dans une paroi de l'appareil frigorifique sur la plaque de base de celui-ci, une soufflerie (16) disposée sur la face de la cuve d'évaporation située vis-à-vis de cette ouverture de sortie (25) faisant circuler, lors de l'opération de dégivrage, un courant d'air chaud (19) au-dessus de la surface de l'eau de condensation accumulée dans la cuve d'évaporation (18), courant d'air chaud qui est dirigé vers l'ouverture d'échappement (25), caractérisé
en ce que la soufflerie (16) est dotée d'une tubulure d'éjection (17),
en ce que la cuve d'évaporation (18) est intégrée sous forme d'évasement en forme de cuve dans le côté inférieur d'un conduit d'air fermé (19) relié hermétiquement à la tubulure d'éjection (17) de la soufflerie (16) ainsi qu'à l'ouverture d'échappement (25),et
en ce que la soufflerie (16) communique au courant d'air chaud (29) une vitesse qui est suffisante pour entraîner les gouttelettes de liquide de la surface de l'eau de condensation accumulée dans la cuve d'évaporation (18).

2. Dispositif suivant la revendication 1,
caractérisé en ce que
la cuve de collecte de condensat (12) présente une tubulure d'échappement (14) et en ce que le conduit d'air (19) présente un tube d'admission (21) passant transversalement au travers de l'enceinte intérieure du conduit d'air (19) depuis la face supérieure de celui-ci jusqu'à la cuve d'évaporation disposée à la face inférieure du conduit d'air (19), tube d'admission qui par l'intermédiaire d'un tuyau flexible (15) est relié à la tubulure d'échappement (14) de la cuve de collecte de condensat (19) et qui transfère dans la cuve d'évaporation (18) l'eau de condensation qui s'accumule dans la cuve de collecte de condensat (12).

3. Dispositif suivant la revendication 2,
caractérisé en ce que
le conduit d'air (19) et le tube d'admission (21) sont fabriqués en une seule pièce en matière plastique, pièce qui par l'intermédiaire d'un raccord (20) peut être reliée à la tubulure d'éjection (17) de la soufflerie (16).

4. Dispositif suivant la revendication 3,
caractérisé en ce que
la tubulure d'éjection (17) de la soufflerie (16) ainsi que l'ouverture de sortie (25) et le conduit d'air (19) présentent une section transversale ronde, et
en ce que le conduit d'air (19) est en pente légèrement montante en direction de l'ouverture de sortie (25), de manière telle qu'après l'arrêt de la soufflerie (16), l'eau de condensation présente entre l'ouverture de sortie (25) et la cuve d'évaporation (18) peut s'écouler dans la cuve d'évaporation (18).
